# EUROPÄISCHE PATENTSCHRIFT

(11) **EP 3 944 904 B1**
(45) Veröffentlichungstag und Bekanntmachung des Hinweises auf die Patenterteilung: **07.06.2023**
(21) Anmeldenummer: 21184305.7
(22) Anmeldetag: 07.07.2021
(51) Int. Cl.: B07B 13/16, B07B 1/46

(54) **SIEBVORRICHTUNG**
SIEVING DEVICE
DISPOSITIF DE TAMISSAGE

(30) Priorität: 31.07.2020 DE 102020120296
(43) Veröffentlichungstag der Anmeldung: 02.02.2022
(73) Patentinhaber: Wegen GmbH, 53639 Königswinter (DE)
(72) Erfinder: Wegen, Martin, 53227 Bonn (DE)
(74) Vertreter: Wagner Albiger & Partner Patentanwälte mbB

(56) Entgegenhaltungen:
- DE-C- 344 948
- US-A1- 2012 024 764
- US-B2- 9 782 801

## Beschreibung

Die Erfindung betrifft eine Siebvorrichtung für feinteiliges pulverförmiges Siebgut, umfassend ein sich im Wesentlichen horizontal erstreckendes Sieb und einen Vibrationsantrieb für das Sieb sowie einen oberhalb des Siebes angeordneten Siebaufsatz, welcher einen Aufnahmeraum für das Siebgut über dem Sieb begrenzt.

Siebvorrichtungen der eingangs genannten Art sind vielfältig bekannt, wozu beispielhaft auf die EP 1 581 349 B1 verwiesen wird. Die Siebwirkung beruht darauf, dass das sich im Wesentlichen horizontal erstreckende Sieb sowie gegebenenfalls der Siebaufsatz mittels eines zugeordneten Vibrationsantriebes in horizontale und/oder vertikale Schwingung versetzt wird, wodurch oberseitig auf das Sieb im Aufnahmeraum aufgebrachtes und gegebenenfalls verklumptes Siebgut aufgebrochen wird und durch das Sieb hindurchtritt und als gewünschtes feinteiliges pulverförmiges Siebgut unterhalb des Siebes anfällt, dort gesammelt und abgeführt werden kann. Der den Aufnahmeraum begrenzende Siebaufsatz ist dabei Teil einer das Sieb umgebenden Einhausung und wird üblicherweise aus Metall, insbesondere poliertem Edelstahl hergestellt, da er sich auf diese Weise einerseits gut in Schwingung versetzen lässt, andererseits die beispielsweise in der Lebensmittelindustrie herrschenden Hygieneanforderungen erfüllt.

Die US 6 003 679 A beschreibt ebenfalls eine Siebvorrichtung für Siebgut mit einem sich horizontal erstreckenden Sieb und einem Vibrationsantrieb für das Sieb sowie einem oberhalb des Siebes angeordneten Siebaufsatz, welcher einen Aufnahmeraum für Siebgut über dem Sieb begrenzt.

Allerdings gestaltet sich das Sieben bestimmter feinteiliger pulverförmiger Siebgüter problematisch, etwa, wenn diese zum Verklumpen neigen. Als Beispiel können öl- und/oder fetthaltige Pulver genannt werden, welche z.B. in der Lebensmittelverarbeitung eingesetzt werden. Solche Pulver neigen bei geringster Druckeinwirkung dazu, fett- oder ölhaltige Substanzen abzusondern, die die Oberfläche der einzelnen Pulverkörnchen benetzt und zu einem Verklumpen oder Verbacken des Siebguts im Aufnahmeraum oberhalb des Siebes führt. Für die Entstehung dieses Effekts reicht bereits die Druckeinwirkung infolge des Vibrationsantriebes aus, sodass entsprechende Siebvorrichtungen häufig blockieren und aufwendig gereinigt werden müssen. Es ist daher in der Vergangenheit bereits versucht worden, Resonatoren auf der Sieboberfläche anzuordnen, die gegebenenfalls von einem Ultraschall-Wandler in Schwingung versetzt werden, wie in der bereits erwähnten EP 1 581 349 B1 beschrieben. Auch werden lose auf der Sieboberfläche aufgelegte Rotoren vorgesehen, die den Verklumpungen entgegenwirken sollen. Bei kritischen Siebgütern lässt die Wirkung dieser Hilfsmittel jedoch weiteren Raum für Verbesserung.

Aufgabe der Erfindung ist es daher, eine Siebvorrichtung der eingangs genannten Art vorzuschlagen, die zuverlässig auch bei kritischen Siebgütern Verklumpungen und Verklebungen auf der Sieboberfläche entgegenwirkt und einen stabilen Betrieb ermöglicht, zugleich aber die geltenden Hygienestandards, etwa in der Lebensmittelindustrie, erfüllt.

Zur Lösung der gestellten Aufgabe wird erfindungsgemäß eine Siebvorrichtung gemäß den Merkmalen des Patentanspruches 1 vorgeschlagen.

Vorteilhafte Ausgestaltungen und Weiterbildungen der Erfindung sind Gegenstand der abhängigen Ansprüche.

Die erfindungsgemäße Lösung beruht darauf, dass der Siebaufsatz ein Rahmengestell, beispielsweise aus Metall, sowie einen im Rahmengestell in vertikaler Richtung aufgespannten Schlauchabschnitt aus einem gummielastischen Material umfasst, der entlang seiner Innenoberfläche den Aufnahmeraum begrenzt und mittels des Vibrationsantriebes in Schwingung versetzbar ist. Erfindungsgemäß wird somit der Siebaufsatz, welcher bislang vollständig aus starrem Material, beispielsweise Edelstahl, hergestellt ist, im Bereich seiner den Aufnahmeraum begrenzenden Wandungen durch ein flexibles Material in Gestalt des aus gummielastischem Material gebildeten Schlauchabschnittes ersetzt. Im Rahmen der Erfindung wurde überraschenderweise festgestellt, dass durch eine solche Ausgestaltung auch bei kritischen Materialien einer Verklumpung oder Verklebung des Siebgutes auf dem Sieb in bislang unerreichter Weise entgegengewirkt werden kann, sodass ein zuverlässiger Dauerbetrieb der Siebvorrichtung gewährleistet ist. Sobald sich das Siebgut am Rand des Aufnahmeraums ansammelt, wird es von der in Schwingung versetzten Innenoberfläche des Schlauchabschnittes wieder radial nach innen zurückgeworfen, sodass es von dem vibrierenden Sieb rasch aufgelöst wird und in der gewünschten Weise durch das Sieb hindurchtritt.

Nach einer Ausführungsform der Erfindung ist der Schlauchabschnitt an seinem oberen und unteren Endbereich mit dem Rahmengestell verbunden und zwischen den Endbereichen frei beweglich aufgespannt, wodurch sich eine besonders intensive Schwingung der den Aufnahmeraum begrenzenden Innenoberfläche des Schlauchabschnittes ergibt.

Der Schlauchabschnitt kann nach einer weiteren Ausführungsform der Erfindung aus einem geeigneten Natur- oder Synthesekautschuk gebildet sein, wobei die Materialstärke vom Fachmann entsprechend den Gegebenheiten leicht ausgewählt werden kann.

Nach einer weiteren Ausführungsform der Erfindung wird der Schlauchabschnitt an seinem oberen und unteren Endbereich mit dem Rahmengestell verklebt oder mittels Spannvorrichtungen, beispielsweise Schlauchschellen, mit dem Rahmengestell verbunden.

Das Rahmengestell kann nach einer weiteren Ausführungsform der Erfindung zwei konzentrisch zueinander angeordnete und mittels Streben vertikal beabstandet verbundene Zylinderabschnitte umfassen, an denen die Endbereiche des Schlauchabschnittes befestigt sind.

Zur Befestigung und leichten Entnahme des Siebes, beispielsweise zu Reinigungszwecken, kann in den unteren Zylinderabschnitt ein ringförmiger Siebträger eingesteckt werden, innerhalb dessen das Sieb aufgespannt ist.

Die Querschnittsgestaltung des Siebes unterliegt keinen generellen Beschränkungen, bevorzugt ist jedoch das Sieb wie auch der vom Schlauchabschnitt begrenzte Aufnahmeraum im Querschnitt kreisförmig ausgebildet.

Darüber hinaus kann vorgesehen sein, dass unterhalb des Siebes eine Ablaufschale für das gesiebte Siebgut vorgesehen ist, die gemeinsam mit dem Siebaufsatz ein geschlossenes Gehäuse bzw. eine Einhausung bildet, in welchem das Sieb angeordnet ist.

Die Ablaufschale kann beispielsweise trichterförmig ausgebildet sein, um das gesiebte Siebgut unterhalb des Siebes leicht abführen zu können.

Die insbesondere trichterförmig ausgebildete Ablaufschale kann ebenfalls im Bereich der das Siebgut kontaktierenden Oberflächen aus einem flexiblen gummielastischen Material in Gestalt eines trichterförmigen Schlauchabschnittes gebildet sein, der in einem entsprechenden Rahmengestell aufgespannt wird. Auf diese Weise wird auch die trichterförmige Ablaufschale vom Vibrationsantrieb in Schwingung versetzt, wobei aufgrund der elastischen Materialeigenschaften Ablagerungen des Siebgutes wirksam entgegengewirkt wird. Bei einer solchen Ausgestaltung wird somit lediglich der zylindrische Abschnitt, in welchem das Sieb gehaltert ist, aus einem starren Metall hergestellt, hingegen die oberhalb und unterhalb des Siebes angeordneten Oberflächen der Einhausung aus elastischen Schlauchabschnitten.

Eine besonders kompakte und leicht zerlegbare Baueinheit wird geschaffen, wenn nach einer weiteren Ausführungsform der Erfindung das Rahmengestell in die Ablaufschale unter Zwischenlage des Siebes lösbar einsteckbar ist und beispielsweise mittels geeigneter Spannmittel mit der Ablaufschale zu einer Einheit verbunden werden kann, die sodann auch gemeinsam vom Vibrationsantrieb in Schwingung versetzt werden kann.

Weitere Ausgestaltungen und Einzelheiten der Erfindung werden nachfolgend anhand der ein Ausführungsbeispiel darstellenden Zeichnung erläutert.

Die einzige Figur zeigt in einer schematischen Seitenansicht eine Siebvorrichtung 1, die ein Gehäuse, bestehend aus einer Ablaufschale 12 und einem darauf befestigten Siebaufsatz 11 umfasst, zwischen denen ein sich im Wesentlichen horizontal innerhalb eines Siebträgers 100 aufgespanntes Sieb 10 erstreckt.

Die weiteren Bauteile der Siebvorrichtung, wie Zu- und Abführleitungen für das Siebgut sind der Einfachheit halber ebenso wenig dargestellt wie ein Vibrationsantrieb, der in an sich bekannter Weise das Sieb 10 sowie zumindest den Siebaufsatz 11 und die Ablaufschale 12 in Vibration versetzt.

Die dargestellte Siebvorrichtung 1 ist mit wenigen Handgriffen zusammensetzbar und zu Reinigungszwecken auch wieder demontierbar. Ausgehend von der in Bezug auf das Sieb 10 unterhalb angeordneten Ablaufschale 12 weist diese eine Trichterform mit einer konisch in Richtung auf eine Auslauföffnung 122 zulaufenden bzw. verengenden Wandung 121 auf, wobei oberhalb der Wandung 121 sich ein zylindrischer Aufnahmebereich 120 anschließt.

Der Siebaufsatz 11 weist hierzu korrespondierend einen unteren Zylinderabschnitt 113 auf, der gemäß Pfeilen B in den Aufnahmebereich 120 der Ablaufschale 12 einsetzbar ist.

Über mehrere sich vertikal erstreckende Streben 110 ist ein weiterer, im Durchmesser kleiner ausgeführter Zylinderabschnitt 112 vertikal beabstandet im Siebaufsatz 11 gehaltert, wobei zwischen dem oberen Zylinderabschnitt 112 und dem unteren Zylinderabschnitt 113 ein in vertikaler Richtung aufgespannter Schlauchabschnitt 111 aus einem gummielastischen Material vorgesehen ist, der den von den Streben 110 festgelegten Abstand zwischen dem oberen Zylinderabschnitt 112 und im unteren Zylinderabschnitt 113 in vertikaler Richtung frei, d. h. ohne Abstützung überspannt. Dazu ist der Schlauchabschnitt 111 mit seinem oberen Endbereich 114 um den oberen Zylinderabschnitt 112 nach außen herumgeführt und wird dort mittels nicht näher dargestellter Fixierungsmittel, beispielsweise einer Schlauchschelle, befestigt. An seinem anderen, unteren Endbereich 115 ist der Schlauchabschnitt 111 zweifach um 90° abknickend um den unteren Zylinderabschnitt 113 herumgeführt und wird auf der Außenoberfläche des unteren Zylinderabschnittes 113 beispielsweise durch eine Klebeverbindung fixiert. Wenn gemäß Pfeilen B der Siebaufsatz 11 in den Aufnahmebereich 120 der Ablaufschale 12 eingesetzt wird, liegt somit der untere Endbereich 115 des Schlauchabschnittes 111 zwischen dem unteren Zylinderabschnitt 113 und dem Aufnahmebereich 120 und dient aufgrund seiner gummielastischen Materialeigenschaften als staubdichte Dichtung.

Der Schlauchabschnitt 111 ist beispielsweise aus einem Natur- oder Synthesekautschuk hergestellt und insoweit auch für Anwendungen in der Lebensmittelindustrie geeignet.

Das sich horizontal erstreckende Sieb 10 ist ebenso wie die untere Ablaufschale 12 sowie die Zylinderabschnitte 112, 113 sowie Streben 110 des Siebaufsatzes 11 bevorzugt aus Edelstahl hergestellt und ist innerhalb eines formstabilen Siebträgers 100 aufgespannt, der bei von der Ablaufschale 12 abgenommenem Siebaufsatz 11 von der Unterseite her in den unteren Zylinderabschnitt 113 einsetzbar ist. In dieser Position bildet somit der Siebaufsatz 11 einen von der Innenoberfläche des Schlauchabschnittes 111 begrenzten Aufnahmeraum 13 für auf das Sieb 10 aufzubringendes und zu siebendes Siebgut. Dieses wird über eine nicht dargestellte Aufgabeöffnung in den Aufnahmeraum 13 eingebracht.

Sobald der nicht dargestellte Vibrationsantrieb das Sieb 10 mitsamt der Ablaufschale 12 und des Siebaufsatzes 11 in Vibration versetzt, wird das im Aufnahmeraum 13 befindliche Siebgut durch das Sieb 10 in der gewünschten Weise gesiebt und in der Ablaufschale 12 aufgefangen, welche es aufgrund der konischen Ausgestaltung über die Ablauföffnung 122 zur Weiterverarbeitung verlässt.

Da die den Aufnahmeraum 13 seitlich begrenzenden Wandungen des Siebaufsatzes 11 von dem frei beweglich aufgespannten Schlauchabschnitt 111 gebildet sind, wird dieser vom Vibrationsantrieb ebenfalls in Vibration versetzt und schwingt gemäß Pfeilen A periodisch hin und her. Sofern Siebgut auf dem Sieb 10 radial nach außen befördert wird, wird es insoweit bei Kontakt mit der vibrierenden Innenoberfläche des Schlauchabschnittes 111 unmittelbar wieder radial in Richtung der Siebmitte zurückgeschleudert, wodurch auch bei kritischen Siebgütern eine Neigung zum Verklumpen effektiv verhindert wird.

Im dargestellten Ausführungsbeispiel ist die Ablaufschale 12 aus einem metallischen Material, insbesondere Edelstahl hergestellt. Bei besonders kritischen Siebgütern kann die Ablaufschale 12 jedoch auch von einem entsprechend konisch ausgeführten Schlauchabschnitt aus gummielastischem Material gebildet sein, um auch im Bereich der Ablaufschale 12 Anhaftungen des Siebgutes entgegenzuwirken.

Die vorangehend erläuterte Siebvorrichtung eignet sich damit insbesondere für die Siebung empfindlicher und kritischer Siebgüter, beispielsweise fett- oder ölhaltiger Pulver.

## Patentansprüche

1. Siebvorrichtung (1) für feinteiliges pulverförmiges Siebgut, umfassend ein sich im Wesentlichen horizontal erstreckendes Sieb (10) und einen Vibrationsantrieb für das Sieb (10) sowie einen oberhalb des Siebes (10) angeordneten Siebaufsatz (11), welcher einen Aufnahmeraum (13) für das Siebgut über dem Sieb (10) begrenzt, **dadurch gekennzeichnet, dass** der Siebaufsatz (11) ein Rahmengestell und einen im Rahmengestell in vertikaler Richtung aufgespannten Schlauchabschnitt (111) aus einem gummielastischen Material umfasst, wobei der Schlauchabschnitt (111) entlang seiner Innenoberfläche den Aufnahmeraum (13) begrenzt und mittels des Vibrationsantriebes in Schwingung versetzbar ist.

2. Siebvorrichtung (1) nach Anspruch 1, **dadurch gekennzeichnet, dass** der Schlauchabschnitt (111) an seinem oberen und unteren Endbereich (114, 115) mit dem Rahmengestell verbunden ist und zwischen den Endbereichen (114, 115) frei beweglich aufgespannt ist.

3. Siebvorrichtung (1) nach Anspruch 1 oder 2, **dadurch gekennzeichnet, dass** der Schlauchabschnitt (111) aus einem Natur- oder Synthesekautschuk gebildet ist.

4. Siebvorrichtung (1) nach einem der Ansprüche 1 bis 3, **dadurch gekennzeichnet, dass** der Schlauchabschnitt (111) an seinem oberen und unteren Endbereich (114, 115) mit dem Rahmengestell verklebt oder mittels Spannvorrichtungen verbunden ist.

5. Siebvorrichtung nach einem der Ansprüche 1 bis 4, **dadurch gekennzeichnet, dass** das Rahmengestell zwei konzentrisch zueinander angeordnete und mittels Streben (110) vertikal beabstandet verbundene Zylinderabschnitte (112, 113) umfasst, an denen die Endbereiche (114, 115) des Schlauchabschnittes (111) befestigt sind.

6. Siebvorrichtung (1) nach Anspruch 5, **dadurch gekennzeichnet, dass** in den unteren Zylinderabschnitt (113) ein ringförmiger Siebträger (100) für das Sieb (10) einsteckbar ist.

7. Siebvorrichtung (1) nach einem der Ansprüche 1 bis 6, **dadurch gekennzeichnet, dass** unterhalb des Siebes (10) eine Ablaufschale (12) für gesiebtes Siebgut vorgesehen ist.

8. Siebvorrichtung (1) nach Anspruch 7, **dadurch gekennzeichnet, dass** die Ablaufschale (12) trichterförmig ausgebildet ist.

9. Siebvorrichtung nach einem der Ansprüche 7 oder 8, **dadurch gekennzeichnet, dass** die Ablaufschale (12) von einem in vertikaler Richtung aufgespannten Schlauchabschnitt aus einem gummielastischen Material gebildet ist.

10. Siebvorrichtung (1) nach einem der Ansprüche 7 bis 9, **dadurch gekennzeichnet, dass** das Rahmengestell (11) in die Ablaufschale (12) unter Zwischenlage des Siebes (10) lösbar einsteckbar ist.

## Claims

1. Sieving device (1) for fine particulate powdered material to be sieved, comprising a sieve (10) extending substantially horizontally and a vibration drive for the sieve (10) as well as a sieve attachment (11) arranged above the sieve (10) and bordering a receiving space (13) for the material to be sieved above the sieve (10), **characterised in that** the sieve attachment (11) comprises a frame and a hose section (111) made of a rubber-elastic material and stretched vertically in the frame, wherein the hose section (111) borders the receiving space (13) along its inner surface and can be vibrated by means of the vibration drive.

2. Sieving device (1) according to claim 1, **characterised in that** the hose section (111) is connected at its upper and lower end regions (114, 115) to the frame and is stretched in a freely movable manner between the end regions (114, 115).

3. Sieving device (1) according to claim 1 or 2, **characterised in that** the hose section (111) is formed from a natural or synthetic rubber.

4. Sieving device (1) according to any one of claims 1 to 3, **characterised in that** the hose section (111) is bonded to the frame at its upper and lower end regions (114, 115) or is connected to the frame by means of clamping devices.

5. Sieving device according to any one of claims 1 to 4, **characterised in that** the frame comprises two cylinder sections (112, 113) arranged concentrically relative to one another and connected at vertically spaced intervals by means of struts (110), to which cylinder sections the end regions (114, 115) of the hose section (111) are attached.

6. Sieving device (1) according to claim 5, **characterised in that** an annular sieve support (100) for the sieve (10) can be inserted into the lower cylinder section (113).

7. Sieving device (1) according to any one of claims 1 to 6, **characterised in that** a discharge tray (12) for sieved material is provided below the sieve (10).

8. Sieving device (1) according to claim 7, **characterised in that** the discharge tray (12) is funnel-shaped.

9. Sieving device according to any one of claims 7 or 8, **characterised in that** the discharge tray (12) is formed by a hose section which is vertically stretched and made of a rubber-elastic material.

10. Sieving device (1) according to any one of claims 7 to 9, **characterised in that** the frame (11) can be detachably inserted into the discharge tray (12) with the sieve (10) being positioned therebetween.

## Revendications

1. Dispositif de tamisage (1) pour un produit à tamiser pulvérulent à particules fines, comprenant un tamis (10) s'étendant sensiblement horizontalement et un entraînement de vibration pour le tamis (10) ainsi qu'un recouvrement de tamis (11) agencé au-dessus du tamis (10) qui délimite un espace de réception (13) pour le produit à tamiser au-dessus du tamis (10), **caractérisé en ce que** le recouvrement de tamis (11) comporte un rack et une section de tuyau (111) serrée dans le rack dans le sens vertical en un matériau élastique et caoutchouteux, dans lequel la section de tuyau (111) délimite le long de sa surface intérieure l'espace de réception (13) et peut être amenée en vibration au moyen de l'entraînement de vibration.

2. Dispositif de tamisage (1) selon la revendication 1, **caractérisé en ce que** la section de tuyau (111) est reliée au niveau de sa zone d'extrémité supérieure et inférieure (114, 115) au rack et est serrée de manière mobile entre les zones d'extrémité (114, 115).

3. Dispositif de tamisage (1) selon la revendication 1 ou 2, **caractérisé en ce que** la section de tuyau (111) est formée d'un caoutchouc naturel ou de synthèse.

4. Dispositif de tamisage (1) selon l'une quelconque des revendications 1 à 3, **caractérisé en ce que** la section de tuyau (111) est collée au niveau de sa zone d'extrémité (114, 115) supérieure et inférieure au rack ou est reliée au moyen de dispositifs de serrage.

5. Dispositif de tamisage (1) selon l'une quelconque des revendications 1 à 4, **caractérisé en ce que** le rack comporte deux sections de cylindre (112, 113) agencées de manière concentrique l'une par rapport à l'autre et reliées à distance verticalement au moyen d'entretoises (110), auxquelles les zones d'extrémité (114, 115) de la section de tuyau (111) sont fixées.

6. Dispositif de tamisage (1) selon la revendication 5, **caractérisé en ce qu'**un porte-tamis (100) annulaire pour le tamis (10) peut être enfiché dans la section de cylindre (113) inférieure.

7. Dispositif de tamisage (1) selon l'une quelconque des revendications 1 à 6, **caractérisé en ce qu'**un égouttoir (12) pour du produit à tamiser tamisé est prévu en dessous du tamis (10).

8. Dispositif de tamisage (1) selon la revendication 7, **caractérisé en ce que** l'égouttoir (12) est réalisé en forme d'entonnoir.

9. Dispositif de tamisage (1) selon l'une quelconque des revendications 7 ou 8, **caractérisé en ce que** l'égouttoir (12) est formé par une section de tuyau serrée dans le sens vertical en un matériau élastique et caoutchouteux.

10. Dispositif de tamisage (1) selon l'une quelconque des revendications 7 à 9, **caractérisé en ce que** le rack (11) est enfichable de manière amovible dans l'égouttoir (12) en intercalant le tamis (10).
